# EUROPÄISCHE PATENTSCHRIFT

(11) **EP 3 599 330 B1**
(45) Veröffentlichungstag und Bekanntmachung des Hinweises auf die Patenterteilung: **25.08.2021**
(21) Anmeldenummer: 19187609.3
(22) Anmeldetag: 22.07.2019
(51) Int. Cl.: E05B 47/00

(54) **TÜRÖFFNER MIT ZWEIGETEILTER SPULE**
DOOR OPENER WITH TWO-PIECE COIL
DISPOSITIF D'OUVERTURE DE PORTE POURVU DE BOBINE EN DEUX PARTIES

(30) Priorität: 24.07.2018 DE 102018117882; 02.08.2018 DE 102018118840; 02.08.2018 DE 102018118843
(43) Veröffentlichungstag der Anmeldung: 29.01.2020
(73) Patentinhaber: ASSA ABLOY Sicherheitstechnik GmbH, 72458 Albstadt (DE)
(72) Erfinder: GRESSER, Dieter, 72469 Meßstetten (DE)
(74) Vertreter: Louis Pöhlau Lohrentz

(56) Entgegenhaltungen:
- EP-A1- 3 199 730
- DE-A1-102010 018 176
- DE-B4- 19 901 679
- US-A- 5 933 067
- US-B1- 6 595 564

## Beschreibung

Die Erfindung betrifft einen Türöffner gemäß den Merkmalen des Oberbegriffs des Anspruchs 1.

Aus der DE 199 01 679 B4 ist ein elektrischer Türöffner mit einer in einem Türöffnergehäuse schwenkbar gelagerten Halle bekannt. Über eine Spule und eine zwischengeschalteten Sperreinrichtung, welche von einem Stößel der Spule betätigt wird, kann die Falle zwischen Freigabestellung und Sperrstellung umgeschaltet werden. Um die magnetischen Feldlinien der Spule im Zentrum zu konzentrieren und dadurch eine möglichst hohe Kraft auf den Stößel zu übertragen weist diese Spule einen Stößel mit einem kegelförmig geformten Ende auf. Das kegelförmig geformte Ende greift in eine kegelförmige Ausnehmung des Spulenkerns ein.

Ferner zeigt die DE 2 116 637 A ebenfalls einen elektrischen Türöffner mit einer in einem Türöffnergehäuse schwenkbar gelagerten Falle, die von einem Aktor mit einem Stößel zwischen einer Freigabestellung einer Sperrstellung schaltbar ist. Auch hier ist der Stößel in einer Spule axial verschiebbar gelagert und weist eine innerhalb der Spule angeordnete Rückstellfeder auf.

Auch aus der EP 3 199 730 A1 ist ein Türöffner mit einer Türöffnerfalle bekannt. Die Türöffnerfalle wird von einem Aktor zwischen einer Freigabestellung und einer Sperrstellung geschaltet. Der Aktor umfasst dabei eine elektrische Spule mit einem ausfahrbaren Stößel.

Der Erfindung liegt die Aufgabe zugrunde, einen Türöffner zu schaffen, der elektrisch schaltbar ist und bei kompakter Bauweise, insbesondere bei relativ kleinem Bauvolumen, eine hohe Haltekraft, bzw. eine hohe Loslösekraft ermöglicht.

Diese Aufgabe wird erfindungsgemäß durch einen Türöffner mit den Merkmalen des Anspruchs 1 gelöst.

Erfindungsgemäß ist vorgesehen, dass der Türöffner ein Gehäuse zum Einbau in einen beweglichen Türflügel oder einen ortsfesten Türrahmen aufweist, wobei in dem Gehäuse eine Türöffnerfalle beweglich gelagert ist, und die Türöffnerfalle von einem Aktor zwischen einer Freigabestellung und einer Sperrstellung geschaltet wird, wobei der Aktor eine elektrischen Spule mit einem ausfahrbaren Stößel umfasst, und der Stößel ein zwischengeschaltetes Sperrglied betätigt um die Türöffnerfalle zwischen der Freigabestellung und der Sperrstellung zu schalten.

Wesentlich dabei ist, dass die elektrische Spule einen die Spulenwicklung umschließenden, zweigeteilten Spulenbecher aufweist, wobei die beiden Teile des Spulenbechers relativ zueinander beweglich gelagert sind und ein Teil des Spulenbechers mit einem über die Spule verschiebbaren Stößel verbunden ist. Der Stößel schaltet das Sperrglied zwischen der Freigabestellung und der Sperrstellung, oder zwischen der Sperrstellung und der Freigabestellung.

Durch den die Spulenwicklung umschließenden zweiteiligen Spulenbecher werden nicht nur die Feldlinien im Zentrum der Spule konzentriert, sondern auch Feldlinien, die im Umfeld der Spule sind, genutzt, um den Stößel der Spule anzutreiben. Durch die Zweiteilung des Spulenbechers wird ermöglicht, dass die Feldlinien in jeder Position des Stößels durch den Spulenbecher eingefangen und zum Antrieb des Stößels genutzt werden. Dadurch wird die von der Spule auf den Stößel übertragene Kraft erhöht, bzw. kann der Bauraum oder das von der Spule benötigte Bauvolumen bei gleichbleibender Kraft reduziert werden.

Um einen hohen Wirkungsgrad zu erzielen, kann vorgesehen sein, dass die beiden Teile des Spulenbechers konzentrisch angeordnet sind.

Insbesondere können die beiden Teile des Spulenbechers denselben Durchmesser aufweisen. Vorzugsweise ist vorgesehen, dass der Stößel im Zentrum des Spulenbechers angeordnet ist.

Das von dem Stößel beaufschlagte Sperrglied kann als in dem Türöffnergehäuse beweglich gelagertes Sperrglied, insbesondere als Anker oder als Wechsel des Türöffners ausgebildet sein.

In einer Ausgestaltung kann vorgesehen sein, dass ein Teil des Spulenbechers in dem Türöffnergehäuse ortsfest befestigt ist und der zweite Teil des Spulenbechers in dem Türöffnergehäuse relativ zu dem ersten Teil in einer axialen Richtung verschiebbar gelagert ist.

Alternativ kann auch vorgesehen sein, dass ein Teil des Spulenbechers in dem Türöffnergehäuse schwimmend gelagert ist und der zweite Teil des Spulenbechers relativ zu dem ersten Teil in axialer Richtung verschiebbar gelagert ist. Schwimmend gelagert bedeutet, dass sich der Spulenbecher, bzw. die Spule selbst in dem Gehäuse um einen geringen Winkelbetrag drehen, bzw. um eine geringe Distanz verschieben kann. Der Winkelbetrag der Drehung ist dabei vorzugsweise auf einen Bereich von ≤ 5 ° und der Bereich der Verschiebung auf einen Bereich von ≤ 2 mm begrenzt. Diese schwimmende Lagerung des Spulenbechers ermöglicht eine automatische Ausrichtung der Spule, bzw. des Stößels auf das zwischengeschaltete Sperrglied und erhöht somit die auf das Sperrglied übertragbare Kraft, bzw. erhöht die Funktionssicherheit des Türöffners unter Last.

Das Sperrglied des Türöffners kann beispielsweise ein in dem Türöffnergehäuse schwenkbar oder verfahrbar gelagerter Anker sein, der mit einem in dem Türöffnergehäuse schwenkbar gelagerten Wechsel in herkömmlicher Weise zusammenwirkt.

Es kann vorgesehen sein, dass der Stößel als Spulenkern ausgebildet ist. Der Stößel kann auch mit dem Spulenkern oder mit einem Teil des Spulenkerns verbunden sein.

Um den Wirkungsgrad des Türöffners weiter zu verbessern, kann vorgesehen sein, dass auch der Spulenkern zweiteilig ausgebildet ist und jeder dieser zwei Teile des Spulenkerns seinerseits mit einem Teil des Spulenbechers verbunden ist.

Eine einfach zu konstruierende Ausgestaltung kann vorsehen, dass ein Teil des Spulenbechers mit einem Teil des Spulenkerns einstückig ausgebildet ist.

Um das Bauvolumen des Türöffners weiter zu reduzieren, kann vorgesehen sein, dass zwischen dem ersten Teil des Spulenbechers und dem zweiten Teil des Spulenbechers eine Rückstellfeder angeordnet ist. Alternativ oder ergänzend kann zwischen dem ersten Teil des Spulenkerns und dem zweiten Teil des Spulenkerns eine Rückstellfeder angeordnet sein.

Weiter kann zur Erhöhung des Wirkungsgrads vorgesehen sein, dass bei zweigeteiltem Spulenkern ein Teil des Spulenkerns ein kegelförmig ausgeformtes Ende aufweist, welches in der Freigabestellung oder in der Sperrstellung in eine kegelförmige Ausnehmung des anderen Spulenkerns eingreift.

Um in einer Ausgestaltung ein möglichst geringes Bauvolumen zu realisieren, kann vorgesehen sein, dass die Spule in einem zwischen Spulenkern und Spulenbecher befindlichen Zwischenraum angeordnet ist, vorzugsweise dass die Spule den zwischen Spulenkern und Spulenbecher befindlichen Zwischenraum ausfüllt, insbesondere vollständig ausfüllt.

Es kann vorgesehen sein, dass die beiden Teile des Spulenbechers in der Sperrstellung unmittelbar aneinander anliegen, vorzugsweise einander berühren, und in der Freigabestellung durch einen Spalt voneinander getrennt sind. Alternativ dazu können die beiden Teile des Spulenbechers in der Freigabestellung unmittelbar aneinander anliegen, vorzugsweise einander berühren, und in der Sperrstellung durch einen Spalt voneinander getrennt sein.

Ein guter Wirkungsgrad ergibt sich in einer Ausgestaltung bei der beide Teile des Spulenbechers einen zwischen Spulenbecher und Spulenkern angeordneten Zwischenraum aufweisen und die Spule sowohl in der Sperrstellung als auch in der Freigabestellung in diesen Zwischenraum beider Teile des Spulenbechers eingreift.

Insbesondere kann die Spule zwei Spulenteile aufweisen wobei jeweils ein Teil der Spule mit je einem Teil des Spulenbechers verbunden ist.

In einer Ausgestaltung kann vorgesehen sein, dass die beiden Spulenteile elektrisch in Serie schaltbar sind, um den Türöffner bei einer höheren Spannung zu betreiben, oder elektrisch parallel schaltbar sind, um den Türöffner bei einer niedrigeren Spannung, insbesondere bei der halben Spannung, zu betreiben. Beispielsweise kann der Türöffner bei in Serie geschalteten Spulenteilen für 24V Betrieb ausgebildet sein. Um den Türöffner bei 12 V zu betreiben werden die beiden Spulenteile parallel geschaltet. Durch die Parallelschaltung der beiden Spulenteile kann trotz reduzierter Spannung die gleiche Kraft wie bei 24V Betrieb erhalten werden.

Im Sinne eines hohen Wirkungsgrads kann weiter vorgesehen sein, dass der Spulenbecher bodenseitig und/oder stirnseitig geschlossen ausgebildet ist, um die magnetischen Streufelder zu reduzieren.

Um den Türöffner universell einsetzen zu können, kann in einer Ausgestaltung vorgesehen sein, dass der Türöffner eine digitale Busschnittstelle mit einer Schalteinrichtung aufweist, die mit den beiden Spulenteilen zusammenwirkt um die Betriebsspannung des Türöffners zwischen einer höheren Betriebsspannung und einer niedrigeren Betriebsspannung ferngesteuert umzuschalten.

Insbesondere kann der Türöffner eine Steuereinrichtung aufweisen, die beide Spulenteile für eine vorzugsweise einstellbare Zeitspanne von serieller Schaltung auf parallele Schaltung umschaltet und anschließend wieder auf serielle Schaltung zurückschaltet, um die Haltekraft oder Loslösekraft des Türöffners zu erhöhen.

Die kurze, vorzugsweise einstellbare Zeitspanne kann dabei im Bereich zwischen 1ms oder bis zu einer halben Sekunde (500ms) eingestellt werden. Durch den kurzzeitigen Parallelbetrieb der beiden Spulenteile werden die Spulenteile jeweils mit einer höheren Betriebsspannung als für Dauerbetrieb zulässig wäre, beaufschlagt. Dadurch erhöht sich jedoch die von der Spule produzierte magnetische Flussdichte, sodass eine deutlich höhere Kraft erzeugt werden kann. Um eine Überlastung der Spule zu verhindern wird die einstellbare Zeitspanne auf eine relativ kurze Zeit begrenzt.

In einer Ausgestaltung kann auch vorgesehen sein, dass die Steuereinrichtung die beiden Spulenteile periodisch zwischen serieller Schaltung und paralleler Schaltung hin- und herschaltet und die Haltekraft oder Loslösekraft des Türöffners zu erhöhen. Insbesondere kann die Steuereinrichtung einen Pulsbetrieb vorsehen, der jeweils für eine relativ kurze Zeitspanne, beispielsweise im Bereich von 10 bis 50ms, die Spulenteile von Seriellbetrieb auf Parallelbetrieb umschaltet und danach für eine längere Zeitspanne, beispielsweise im Bereich von 100ms bis 1sek., wieder auf Seriellbetrieb zurückschaltet, bevor die nächste Periode mit Parallelbetrieb eingeleitet wird.

Eine Anwendung des erfindungsgemäßen Türöffners kann bei Türen in Gebäuden erfolgen. Aufgrund der hohen Haltekräfte qualifiziert sich der Türöffner von allem für Anwendungen mit hohen Flügelgewichten, beispielsweise für den industriellen Bereich bzw. bei Stahltüren.

In den Figuren sind vorteilhafte Ausgestaltungen des Türöffners gezeigt und nachfolgend beschrieben. Dabei zeigen:
- Fig. 1: eine schematische Darstellung des erfindungsgemäßen Türöffners an einer Gebäudetür
- Fig. 2a - 2c: ein Ausführungsbeispiel des erfindungsgemäßen Türöffners in unterschiedlichen Stellungen
- Fig. 3: eine schematische Darstellung einer frontalen Draufsicht auf einen Aktor des Türöffners
- Fig. 4a - 4c: eine schematische Darstellung in Seitenansicht eines Aktors des Türöffners
- Fig. 5a und 5b: eine schematische Seitenansicht eines weiteren Ausführungsbeispiels eines Aktors des erfindungsgemäßen Türöffners
- Fig. 6: eine schematische Übersicht einer Ansteuerungsanordnung für den Aktor des erfindungsgemäßen Türöffners

Die einzelnen Figuren und die nachfolgende Figurenbeschreibung betreffen teilweise unterschiedliche Ausgestaltungen des erfindungsgemäßen Türöffners. Der grundsätzliche Aufbau des erfindungsgemäßen Türöffners 1 ist in den jeweiligen Ausführungsbeispielen identisch. In den Figuren und der Figurenbeschreibung werden für gleiche Komponenten jeweils gleiche Referenzzeichen verwendet. Die Unterschiede sind bei der Figurenbeschreibung der jeweiligen Figuren herausgehoben. Für den Fachmann ist es klar, dass die gezeigten und beschriebenen Merkmale spezielle Ausführungsbeispiele betreffen und nicht einschränkend wirken. Insbesondere ist eine Kombination von Merkmalen unterschiedlicher Ausführungsbeispiele möglich, um erfindungsgemäße Vorteile zu bekommen. Der Umfang der Erfindung ist jedoch allein durch die anhängigen Ansprüche definiert.

Figur 1 zeigt eine schematische Darstellung einer Gebäudetür 9. Die Gebäudetür weist einen Türrahmen 91 auf, sowie einen an den Türrahmen über Türbänder 92a und 92b schwenkbar gelagerten Drehflügel 93. In dem Drehflügel 93 ist ein herkömmliches Einsteckschloss 94 gelagert. Das Einsteckschloss 94 weist als Riegelelement eine Schlossfalle 941 auf. Zur Betätigung der Schlossfalle 941 umfasst das Einsteckschloss 94 eine Türklinke 942. Alternativ kann eine Betätigung der Schlossfalle 941 auch über einen in einer Schließzylinderaufnahme des Einsteckschlosses 94 angeordneten Schließzylinder erfolgen.

Im Bereich des Türrahmens 91 ist gegenüber dem Einsteckschloss 94 ein Türöffner 1 in einer Aussparung des Türrahmens 91 montiert. Der Türöffner 1 umfasst ein Türöffnergehäuse 11 mit einer schwenkbar gelagerten Türöffnerfalle 12. In Schließlage des Türflügels 93 greift die Schlossfalle 941 in einen Fallenaufnahmeraum der Türöffnerfalle 12 ein.

In ihrer Freigabestellung kann die Türöffnerfalle 12 um ihre Längsachse frei schwenken. In der Freigabestellung der Türöffnerfalle 12 ist es somit möglich, den Türflügel auch ohne Betätigung der Türklinke 942 zu öffnen, indem dieser einfach aufgezogen wird. Die Schlossfalle 941 wirkt dabei auf eine Sperrfläche der Türöffnerfalle 12 ein und verschwenkt diese beim Öffnen der Türe.

In Sperrstellung der Türöffnerfalle 12 ist diese fixiert und lässt sich nicht schwenken. Das heißt, in Schließlage des Türflügels 93 wirkt die Schlossfalle 941 mit der Sperrfläche der Türöffnerfalle 12 zusammen und liegt an dieser an. Als Ergebnis ist der Türflügel 93 dann in seiner Schließlage durch die Türöffnerfalle 12 gesperrt und kann ohne Betätigung der Türklinke, bzw. ohne entsprechenden Schlüssel, nicht geöffnet werden. Erst nach Rückziehen der Schlossfalle 941 in das Türschloss 94 kann der Türflügel 93 geöffnet und die Tür 9 begangen werden.

In den Figuren 2a, 2b und 2c ist eine schematische Draufsicht des Türöffners 1 mit verschiedenen Stellungen gezeigt. Der Türöffner weist ein Türöffnergehäuse 11 auf, in dem unterschiedliche Komponenten des Türöffners 1 gelagert sind. Die Türöffnerfalle 12 wird von einer Sperrmechanik beauflagt und zwischen ihrer Freigabestellung und ihrer Schließstellung geschaltet. Die Sperrmechanik des Türöffners 1 umfasst einen Türöffnerwechsel 2, einen Anker 3 sowie einen Aktor 5.

Die Türöffnerfalle 12 beaufschlagt beim Verschwenken den Wechsel 2. Dieser sperrt entweder die Schwenkbewegung der Türöffnerfalle 12 oder gibt diese frei.

In der Figur 2b ist die Sperrstellung des Türöffners 1 gezeigt. Der Wechsel 2 ist in dem Türöffnergehäuse 11 um eine Drehachse 23 drehbar gelagert und wird von einer Wechselfeder 24 in Richtung auf die Türöffnerfalle 12 zu beaufschlagt. An seinem von der Drehachse 23 abgewandten Ende weist der Wechsel 2 eine Ausnehmung 22 sowie eine Sperrfläche auf.

Der in dem Türöffnergehäuse 1 um eine Drehachse 32 schwenkbar gelagerte Anker 3 wirkt mit dem Wechsel 2 zusammen, um diesen zu sperren oder freizugeben. Der Anker 3 weist dazu einen Stift 41 auf, der in einem Langloch geführt ist. Ein im Bereich des Stifts 41 angeordneter Magnet 42 fixiert diesen in der Mittenstellung des Langlochs.

In der in Figur 2b dargestellten Sperrstellung liegt der Stift 41 an einer Sperrfläche des Wechsels an und blockiert diesen in einer an der Türöffnerfalle 12 anliegenden Position wie in Figur 2b gezeigt. Der Anker 3 ist über eine Feder 31 federbelastet und tendiert dazu, sich gemäß der Darstellung in den Figuren 2a bis 2c nach unten zu bewegen. Der Aktor 5 weist einen Stößel 53 auf, der mit dem Anker 3 zusammenwirkt. Der Anker 3 dient als zwischengeschaltetes Sperrelement, um die Türöffnerfalle 12 von ihrer Freigabestellung in die Sperrstellung und zurück zu schalten.

Die Betätigung des Ankers erfolgt über einen fernschaltbaren elektrischen Aktor 5. Der Aktor 5 weist eine Spule 51 auf, die einen linear verschiebbaren Stößel 53 betätigt. Der Stößel 53 beaufschlagt mit seinem Ende den Anker 3, um diesen um seine Drehachse 32 zu schwenken. Der Aktor 5 ist in dem Türöffnergehäuse unterhalb des Wechsels 2 angeordnet. Die Längsachse des Ankers 5 verläuft im Wesentlichen parallel zu der Längsachse des Wechsels 2.

Die Figuren 2a und 2c zeigen jeweils die Freigabestellung des Türöffners.

Der Anker 3 kann durch den Stößel 53 des Aktors 5 betätigt, also gedreht werden, so dass der Stift 41 außer Eingriff mit der Sperrfläche des Wechsels 2 gelangt, um die Türöffnerfalle 12 in ihre Freigabestellung zu schalten.

Die Figur 2c zeigt den Türöffner in der Arbeitsstrom Variante. Hier ist der Anker 3 zum Entriegeln durch den Aktor 5 nach oben verschoben. Der Stift 41 ist oberhalb des stirnseitigen Endes des Türöffnerwechsels 2 angeordnet und gibt diesen frei. Beim Schwenken der Türöffnerfalle 12 betätigt diese den Türöffnerwechsel 2 und drängt diesen beim Schwenken in seine in der Figur 2c dargestellte Lage parallel zu der Wand des Türöffnergehäuses 11. In unbestromten Zustand befindet sich der Türöffner 1 in der Stellung gemäß Figur 2b und ist verrriegelt.

Dementsprechend ist in der Figur 2a der Türöffner in der Ruhestrom Variante dargestellt. Hier ist der Anker 3 zum Entriegeln durch den unbestromten Aktor 5, bzw. durch die Ankerfeder 31 nach unten geschwenkt. Der Stift 41 gelangt dabei ebenfalls außer Eingriff mit der Sperrfläche des Türöffnerwechsels 2, indem der Stift 41 in die Ausnehmung 22 des Wechsels 2 eingreift. In bestromten Zustand des Aktors 5 befindet sich der Türöffner 1 in der Stellung gemäß Figur 2b und ist verriegelt.

Der Anker 3 weist somit drei unterschiedliche Positionen auf. Die mittlere Position des Ankers 3 - wie in Figur 2b dargestellt - zeigt die Sperrstellung des Türöffners 1, bzw. der Türöffnerfalle 12. Um eine Arbeitsstrom-/Ruhestromumschaltung des Türöffners 1 zu realisieren, weist der Aktor 5 ein Schiebelager auf und kann an zwei unterschiedlichen Positionen des Türöffnergehäuses 11 fixiert werden. Dazu weist das Türöffnergehäuse 11 ein in den Figuren nicht dargestelltes Langloch auf, durch das eine Schraube zur Fixierung des Aktors 5 hindurchgreift. Durch Lösen der Schraube kann der Aktor 5 entlang des Langlochs verfahren werden und an neuer Position fixiert werden. Um die zwei Positionen entsprechend Ruhestrom, bzw. Arbeitsstrom zu definieren, ist vorgesehen, dass das Langloch konturiert ausgebildet ist und beispielsweise zwei konische Senkungen aufweist, die mit einem Schraubenkopf zusammenwirken. Jede Senkung entspricht dabei einer Position der Schraube entweder in der Arbeitsstromeinstellung oder in der Ruhestromeinstellung. Beim Festziehen der Schraube positioniert sich der Schraubenkopf automatisch und zieht dadurch den Aktor 5 automatisch an die gewünschte Position.

In der Variante gemäß Figur 2a ist der Aktor 5 an seiner unteren Position fixiert. Der Anker 3 wird von der Ankerfeder 31 in diese Position gedrängt und liegt unmittelbar an der Spitze des Stößels 53 auf. Bei Bestromung des Aktors 5 fährt der Stößel 53 nach oben aus und dreht den Anker in seine in Figur 2b dargestellte Sperrposition. Es handelt sich somit bei der in Figur 2a dargestellten Ausführung um einen Ruhestromtüröffner.

Im Unterschied dazu zeigt die Figur 2c den Türöffner in seiner Arbeitsstromstellung. Der Anker 3 wird bei bestromtem Aktor 5 von dessen Stößel 53 in die in Figur 2c dargestellte obere Position verfahren. Bei unbestromtem Aktor 5 dreht sich der Anker 3 federbeaufschlagt zurück, d.h. in die in Figur 2b dargestellte Sperrposition. Das bedeutet, es handelt sich bei dieser Einstellung des Aktors 5 um die Arbeitsstromvariante des Türöffners 1.

Wie aus Figur 2 ersichtlich ist, weist das Türöffnergehäuse 11 im Bereich seines stirnseitigen Endes einen Anschlussblock 15 zum Anschluss des Türöffners 1 an eine elektrische Leitung auf. Der Anschlussblock 15 kann als herkömmlicher Anschlussblock zum Anschluss des Türöffners an eine Versorgungsleitung, beispielsweise eine 12- Volt-Leitung oder eine 24-Volt-Leitung, dienen. Alternativ kann der Anschlussblock 15 auch eine digitale Schnittstelle 16 umfassen, um den Türöffner 1 an ein digitales Bussystem 17 anzuschließen.

In den Figuren 3 bis 5b ist der Aktor 5 des Türöffners 1 freigeschnitten dargestellt. Die Figur 3 zeigt eine Darstellung des Aktors 5 von der Stirnseite her gesehen. Der Aktor 5 weist einen Spulenbecher 54 auf, in dem eine Spule 51 aufgenommen ist. Im Zentrum des Aktors 5, bzw. der Spule 51, ist der axial verschiebbare Stößel 53 gelagert. Der Anschluss des Aktors 5 erfolgt über Anschlussleitungen 58.

Die Figuren 4a bis 4b zeigen den Aktor 5 entlang der in Figur 3 gestrichelt dargestellten Ebene A-A. In der Figur 4a ist eine Außenansicht des Aktors 5 in betätigter Stellung, d.h. mit ausgefahrenem Stößel 53, skizziert. Der Aktor 5 weist einen zweigeteilten Spulenbecher 54 auf. Der Spulenbecher 54 besitzt einen ersten Teil 54a und einen zweiten Teil 54b. Die beiden Teile 54a und 54b des Spulenbechers sind in axialer Richtung relativ zueinander beweglich gelagert. Zwischen dem ersten Teil des Spulenbechers 54a und dem zweiten Teil des Spulenbechers 54b ist bei ausgefahrenem Stößel 53 - wie in Figur A dargestellt - ein Spalt 57 angeordnet. Die Breite des Spaltes 57 entspricht der Hublänge des Aktors 53.

Figur 4b zeigt den Aktor 5 in einer entlang den Linien A-A in Figur 3 dargestellten Schnittlinie. Innerhalb des Spulenbechers 54 ist die Spule 51 des Aktors aufgenommen. Im Zentrum des Aktors 5, d.h. im Inneren der Spule 51, ist ein Spulenkern 52 angeordnet. Der Spulenkern 52 ist ebenfalls zweigeteilt ausgebildet. Das heißt, er weist einen ersten Spulenkernteil 52a und einen zweiten Spulenkernteil 52b auf. Der erste Spulenkernteil 52a ist mit dem ersten Teil des Spulenbechers 54a und dem Stößel 53 verbunden. Der zweite Teil des Spulenkerns 52b ist mit dem zweiten Teil des Spulenbechers 54b verbunden. Der Stößel 53 ist in dem zweiten Teil des Spulenkerns 52b gehaltert und durchgreift eine Aussparung in dem ersten Teil 52a des Spulenkerns. D. h. der Stößel 53 wird bei einer Relativbewegung der beiden Teile 54a und 54b des Spulenbechers relativ zu dem ersten Teil 52a des Spulenkerns verschoben. Der Spulenbecher 54b ist an seinen Stirnseiten jeweils geschlossen ausgebildet und verbindet den Spulenkern mit dem Äußeren des Spulenbechers einstückig.

Die magnetischen Feldlinien der bestromten Spule 51 werden durch den Spulenbecher 54 sowie durch den Spulenkern 52 konzentriert, um die auf den Stößel 53 wirkende Kraft zu erhöhen.

In der vergrößerten Darstellung der Figur 4c ist zu sehen, dass das Ende des zweiten Spulenkerns kegelförmig ausgeführt ist. Dieses kegelförmige Ende greift in eine kegelförmige Ausnehmung des ersten Spulenkerns 52a ein. Die schräg verlaufenden Seitenwände der kegelförmigen Ausnehmungen verlängern dabei die Kontaktzone zwischen erstem Spulenkern und zweitem Spulenkern, was zu einem verbesserten Fluß der Magnetfelder und damit zu einem erhöhten Wirkungsgrad des Aktors 5 führt.

Wie aus Figur 4c ersichtlich, ist der Stößel 53 des Aktors 5 über Federn 551 und 552 in seine Neutralstellung beaufschlagt. Die Spule 51 ist im Inneren des Spulenbechers 54 angeordnet. Dazu weist der Spulenbecher 54 einen Aufnahmeraum 56 auf, der durch einen Zwischenraum zwischen äußerer Wand des Spulenbecher 54 und Spulenkern 52 gebildet wird. Der Aufnahmeraum 56 erstreckt sich koaxial sowohl in dem ersten Teil des Spulenbechers 54a, wie auch in dem zweiten Teil des Spulenbechers 54b.

In den Figuren 5a und 5b ist eine mögliche Variante des Aktors 5 dargestellt. In dieser Variante ist nicht nur der Spulenbecher 54 zweigeteilt ausgebildet. Auch die Spule 51 ist als zweiteilige Spule ausgebildet und weist einen ersten Spulenteil 51a und einen zweiten Spulenteil 51b auf. Der erste Spulenteil 51a ist dabei in dem Aufnahmeraum des ersten Teils 54a des Spulenbechers 54 angeordnet. Der zweite Spulenteil 51b ist in dem Aufnahmeraum des zweiten Teils des Spulenbechers 54b angeordnet. Jedes dieser beiden Spulenteile 51a und 51b ist elektrisch unabhängig ansteuerbar ausgebildet. Das heißt, die beiden Spulenteile 51a und 51b können entweder in Reihe geschalten werden oder parallel geschalten werden, oder es kann nur einer der beiden Spulenteile bestromt werden.

In der Figur 6 ist eine schematische Darstellung einer möglichen Ansteuerung des Türöffners 1, bzw. des Aktors 5, gezeigt. Der Türöffner 1 weist eine Steuerungsvorrichtung 18 auf, die mit den beiden Teilen 51a und 51b der Spule 51 verbunden ist, um diese getrennt anzusteuern. Über eine digitale Schnittstelle 16 ist die Steuerungsvorrichtung 18 an ein Bussystem 17 angeschlossen. Über das Bussystem 17 können digitale Befehle an die Steuerungsvorrichtung 18 gesendet werden.

Über die Steuerungsvorrichtung 18 kann die Betriebsart des Türöffners 1 elektrisch eingestellt werden. Beispielsweise kann eingestellt werden, ob der Türöffner im 12-Volt-Betrieb oder im 24-Volt-Betrieb zu betreiben ist. Bei einem 12-Volt-Betrieb werden die beiden Spulenteile 51a und 51b durch die Steuerungsvorrichtung parallel geschaltet. Bei einem 24-Volt-Betrieb werden die beiden Spulenteile 51a und 51b in Reihe, also seriell, geschaltet. Dadurch wird eine automatische Anpassung der Spannung des Türöffners 1 ermöglicht, ohne dass separate Spannungswandler vorgesehen werden müssen. Durch die Reihenschaltung und Parallelschaltung der beiden Spulenteile 51a und 51b durch die Steuerungsvorrichtung 18 ergibt sich zudem eine automatische Anpassung der Haltekraft des Türöffners 1 an das jeweilige Betriebsspannungsniveau.

Über die Steuerungsvorrichtung 18 kann die Haltekraft des Türöffners und/oder der Stromverbrauch des Türöffners eingestellt werden.

Beispielsweise kann beim Betrieb mit einer höheren Betriebsspannung, vorzugsweise 24 Volt, vorgesehen sein, dass die Steuerungsvorrichtung die beiden Spulenteile 51a und 51b periodisch zwischen einer Parallelschaltung und einer Reihenschaltung hin- und herschaltet. Durch Variation des Tastverhältnisses kann einerseits der Stromverbrauch des Aktors 5 sowie auch die auf den Stößel 53 ausgeübte Kraft eingestellt werden. Dadurch ist es möglich, beispielsweise kurzzeitig eine erhöhte Kraft an dem Stößel 53 zur Verfügung zu stellen und im Normalbetrieb den Strombedarf des Aktors 5 zu reduzieren. Auf diese Art und Weise kann auch eine unerwünschte Erwärmung des Aktors 5 reduziert werden.

Bei Betrieb des Türöffners auf einem niedrigeren Spannungsgebiet, beispielsweise 12 Volt, kann die Steuerungsvorrichtung 18 auch dazu vorgesehen sein, entweder durch Parallelschaltung der beiden Spulenteile 51a und 51b die Kraft zu erhöhen, oder durch Betrieb von nur einem Spulenteil die Stromaufnahme zu senken. Auch hier ist selbstverständlich ein gepulster Betrieb möglich, wobei durch Variation des Tastverhältnisses wiederum die Stromaufnahme, bzw. Kraftentfaltung auf den Stößel 53 durch die Steuerungsvorrichtung 18 einstellbar ist.

In dem beschriebenen Ausführungsbeispiel ist vorgesehen, dass die beiden Spulenteile 51a und 51b elektrisch jeweils identisch ausgebildet sind, d.h. insbesondere die gleiche Induktivität und/oder den gleichen Gleichstromwiderstand aufweisen.

Alternativ sind selbstverständlich auch Ausführungen denkbar, bei denen die beiden Spulenteile 51a, 51b unterschiedlich ausgebildet sind. Beispielsweise kann das erste Spulenteil 51a für eine höhere Betriebsspannung ausgelegt sein als das zweite Spulenteil 51b oder andersherum. Dadurch ist es möglich, die Stromaufnahme, bzw. die Kraftentfaltung des Türöffners 1 über die Steuerungsvorrichtung 18 individuell an die erforderlichen Gegebenheiten anzupassen.

### Bezugszeichenliste

- 1: Türöffner
- 11: Türöffnergehäuse
- 12: Türöffnerfalle
- 15: Anschlussblock
- 16: digitale Busschnittstelle
- 17: Bus
- 18: Steuereinrichtung
- 2: Wechsel
- 22: Ausnehmung
- 23: Drehachse
- 24: Wechselfeder
- 3: Anker
- 31: Ankerfeder
- 32: Drehlager
- 41: Stift
- 42: Magnet
- 5: Aktor
- 51: Spule
- 51a: erster Spulenteil
- 51b: zweiter Spulenteil
- 52: Spulenkern
- 52a: erster Spulenkern
- 52b: zweiter Spulenkern
- 52c: kegelförmiges Ende
- 52d: kegelförmige Ausnehmung
- 53: Stößel
- 54: Spulenbecher
- 54a: erster Teil des Spulenbechers
- 54b: zweiter Teil des Spulenbechers
- 551: erste Rückstellfeder
- 552: zweite Rückstellfeder
- 56: Zwischenraum
- 57: Spalt
- 58: Spulenanschluss
- 9: Tür
- 91: Türrahmen
- 92a,b: Türbänder
- 93: Türflügel
- 94: Schloss
- 941: Schlossfalle
- 942: Türklinke

## Patentansprüche

1. Türöffner mit einem Gehäuse (11) zum Einbau in einen beweglichen Türflügel (93) oder einen ortsfesten Türrahmen (91) und mit einer in dem Gehäuse (11) beweglich gelagerten Türöffnerfalle (12), die von einem Aktor (5) zwischen einer Freigabestellung und einer Sperrstellung geschaltet wird, wobei der Aktor (5) eine elektrischen Spule (51) mit einem ausfahrbaren Stößel (53) umfasst und der Stößel (53) ein zwischengeschaltetes Sperrglied (3) betätigt um die Türöffnerfalle (12) zwischen der Freigabestellung und der Sperrstellung zu schalten,
**dadurch gekennzeichnet,**
**dass** die elektrische Spule (51) einen die Spulenwicklung umschließenden, zweigeteilten Spulenbecher (54a, 54b) mit einem ersten die Spulenwicklung umschließenden Teil (54a) und einem zweiten die Spulenwicklung umschließenden Teil (54b) aufweist, wobei die beiden die Spulenwicklung umschließenden Teile (54a, 54b) des Spulenbechers (54) relativ zueinander beweglich gelagert sind und das erste die Spulenwicklung umschließende Teil (54a) des Spulenbechers mit dem über die Spule (51) verschiebbaren Stößel (53) verbunden ist.

2. Türöffner nach Anspruch 1,
**dadurch gekennzeichnet,**
**dass** die beiden Teile (54a, 54b) des Spulenbechers (54) konzentrisch angeordnet sind.

3. Türöffner nach Anspruch 1 oder 2,
**dadurch gekennzeichnet,**
**dass** die beiden Teile (54a, 54b) des Spulenbechers (54) denselben Durchmesser aufweisen.

4. Türöffner nach einem der Ansprüche 1 bis 3,
**dadurch gekennzeichnet,**
**dass** ein Teil des Spulenbechers (54) in dem Türöffnergehäuse (11) ortsfest befestigt ist und der zweite Teil des Spulenbechers (54) in dem Türöffnergehäuse (11) relativ zu dem ersten Teil in einer axialen Richtung verschiebbar gelagert ist, oder
**dass** ein Teil des Spulenbechers (54) in dem Türöffnergehäuse (11) schwimmend gelagert ist und der zweite Teil des Spulenbechers (54) relativ zu dem ersten Teil in axialer Richtung verschiebbar gelagert ist.

5. Türöffner nach einem der vorhergehenden Ansprüche,
**dadurch gekennzeichnet,**
**dass** der Stößel (53) im Zentrum des Spulenbechers (54) angeordnet ist.

6. Türöffner nach einem der vorhergehenden Ansprüche,
**dadurch gekennzeichnet,**
**dass** der Stößel (53) als Spulenkern (52) ausgebildet ist oder mit dem Spulenkern (52) oder mit einem Teil des Spulenkerns (52) verbunden ist.

7. Türöffner nach einem der vorhergehenden Ansprüche,
**dadurch gekennzeichnet,**
**dass** der Spulenkern (52) zweiteilig ausgebildet ist und jedes dieser zwei Teile (52a, 52b) des Spulenkerns (52) mit einem Teil (54a, 54b) des Spulenbechers (54) verbunden ist.

8. Türöffner nach einem der vorhergehenden Ansprüche,
**dadurch gekennzeichnet,**
**dass** ein Teil des Spulenbechers (54) mit einem Teil des Spulenkerns (52) einstückig ausgebildet ist.

9. Türöffner nach Anspruch 7 oder 8,
**dadurch gekennzeichnet,**
**dass** zwischen dem ersten Teil (54a) des Spulenbechers (54) und dem zweiten Teil (54b) des Spulenbechers (54) eine Rückstellfeder (551, 552) angeordnet ist, und/oder dass zwischen dem ersten Teil (52a) des Spulenkerns (52) und dem zweiten Teil (52b) des Spulenkerns (52) eine Rückstellfeder (551, 552) angeordnet ist.

10. Türöffner nach einem der vorhergehenden Ansprüche,
**dadurch gekennzeichnet,**
**dass** ein Teil des Spulenkerns (52) ein kegelförmig ausgeformtes Ende (52c) aufweist, welches in der Freigabestellung oder in der Sperrstellung in eine kegelförmige Ausnehmung (52d) des anderen Teils des Spulenkerns (52) eingreift.

11. Türöffner nach einem der vorhergehenden Ansprüche,
**dadurch gekennzeichnet,**
**dass** die Spule (51) in einem zwischen Spulenkern (52) und Spulenbecher (54) befindlichen Zwischenraum (56) angeordnet ist, vorzugsweise dass die Spule (51) den zwischen Spulenkern (52) und Spulenbecher (54) befindlichen Zwischenraum (56) ausfüllt.

12. Türöffner nach einem der vorhergehenden Ansprüche,
**dadurch gekennzeichnet,**
**dass** die beiden Teile (52a, 52b) des Spulenbechers (52) in der Sperrstellung unmittelbar aneinander anliegen, vorzugsweise einander berühren, und in der Freigabestellung durch einen Spalt (57) voneinander getrennt sind, oder
**dass** die beiden Teile (52a, 52b) des Spulenbechers (52) in der Freigabestellung unmittelbar aneinander anliegen, vorzugsweise einander berühren, und in der Sperrstellung durch einen Spalt (57) voneinander getrennt sind.

13. Türöffner nach Anspruch 12,
**dadurch gekennzeichnet,**
**dass** beide Teile (52a, 52b) des Spulenbechers (52) einen Zwischenraum (56) aufweisen und die Spule (51) sowohl in der Sperrstellung als auch in der Freigabestellung in den Zwischenraum (56) beider Teile (52a, 52b) des Spulenbechers (52) eingreift.

14. Türöffner nach einem der vorhergehenden Ansprüche,
**dadurch gekennzeichnet,**
**dass** die Spule (51) zwei Spulenteile (51a, 51b) aufweist und jeweils ein Teil der Spule (51) mit je einem Teil des Spulenbechers (52) verbunden ist.

15. Türöffner nach Anspruch 14,
**dadurch gekennzeichnet,**
**dass** die beiden Spulenteile (51a, 51b) elektrisch in Serie schaltbar sind um den Türöffner (1) bei einer höheren Spannung zu betreiben, oder elektrisch parallel schaltbar sind, um den Türöffner (1) bei einer niedrigeren Spannung zu betreiben.

16. Türöffner nach einem der vorhergehenden Ansprüche,
**dadurch gekennzeichnet,**
**dass** der Spulenbecher (52) bodenseitig und/oder stirnseitig geschlossen ausgebildet ist.

17. Türöffner nach einem der vorhergehenden Ansprüche,
**dadurch gekennzeichnet,**
**dass** der Türöffner (1) eine digitale Busschnittstelle (16) mit einer über die Busschnittstelle (16) ansteuerbaren Schalteinrichtung aufweist, die mit den beiden Spulenteilen (51a, 51b) zusammenwirkt, um die Betriebsspannung des Türöffners (1) zwischen einer höheren Betriebsspannung und einer niedrigeren Betriebsspannung ferngesteuert umzuschalten.

18. Türöffner nach einem der Ansprüche 14 bis 17,
**dadurch gekennzeichnet,**
**dass** der Türöffner (1) eine Steuereinrichtung (18) aufweist, die beide Spulenteile (51a, 51b) für eine vorzugsweise einstellbare Zeitspanne von serieller Schaltung auf parallele Schaltung umschaltet und anschließend wieder auf serielle Schaltung zurückschaltet, um die Haltekraft oder Loslösekraft des Türöffners (1) zu erhöhen.

19. Türöffner nach Anspruch 18,
**dadurch gekennzeichnet,**
**dass** die Steuereinrichtung (18) die beiden Spulenteile (51a, 51b) periodisch zwischen serieller Schaltung und paralleler Schaltung umschaltet um die Haltekraft oder Loslösekraft des Türöffners einzustellen oder zu erhöhen.

## Claims

1. Door opener having a housing (11) for installing in a moveable door leaf (93) or a stationary doorframe (91) and having a door opener latch (12) moveably mounted in the housing (11), said door opener latch being switched by an actuator (5) between a release position and a blocking position, wherein the actuator (5) comprises an electric coil (51) having an extendable tappet (53), and the tappet (53) actuates an interposed blocking member (3) in order to switch the door opener latch (12) between the release position and the blocking position,
**characterised in that**
the electric coil (51) has a two-part coil beaker (54a, 54b) surrounding the coil winding, having a first part (54a) surrounding the coil winding and a second part (54b) surrounding the coil winding, wherein the two parts (54a, 54b), surrounding the coil winding, of the coil beaker (54) are mounted moveably in relation to each other, and the first part (54a), surrounding the coil winding, of the coil beaker is connected to the tappet (53) shiftable via the coil (51).

2. Door opener according to claim 1,
**characterised in that**
the two parts (54a, 54b) of the coil beaker (54) are arranged concentrically.

3. Door opener according to claim 1 or 2,
**characterised in that**
the two parts (54a, 54b) of the coil beaker (54) have the same diameter.

4. Door opener according to one of claims 1 to 3,
**characterised in that**
a part of the coil beaker (54) is stationarily fixed in the door opener housing (11), and the second part of the coil beaker (54) is mounted in the door opener housing (11) shiftably in relation to the first part in an axial direction, or
a part of the coil beaker (54) is floatingly mounted in the door opener housing (11), and the second part of the coil beaker (54) is mounted shiftably in relation to the first part in axial direction.

5. Door opener according to one of the preceding claims,
**characterised in that**
the tappet (53) is arranged in the centre of the coil beaker (54).

6. Door opener according to one of the preceding claims,
**characterised in that**
the tappet (53) is formed as the coil core (52) or is connected to the coil core (52) or to a part of the coil core (52).

7. Door opener according to one of the preceding claims,
**characterised in that**
the coil core (52) is formed in two parts, and each of these two parts (52a, 52b) of the coil core (52) is connected to a part (54a, 54b) of the coil beaker (54).

8. Door opener according to one of the preceding claims,
**characterised in that**
a part of the coil beaker (54) is formed integrally with a part of the coil core (52).

9. Door opener according to claim 7 or 8,
**characterised in that**
a return spring (551, 552) is arranged between the first part (54a) of the coil beaker (54) and the second part (54b) of the coil beaker (54), and/or a return spring (551, 552) is arranged between the first part (52a) of the coil core (52) and the second part (52b) of the coil core (52).

10. Door opener according to one of the preceding claims,
**characterised in that**
a part of the coil core (52) has a conically shaped end (52c), which engages in a conical recess (52d) of the other part of the coil core (52) in the release position or in the blocking position.

11. Door opener according to one of the preceding claims,
**characterised in that**
the coil (51) is arranged in an intermediate space (56) located between the coil core (52) and coil beaker (54), preferably the coil (51) occupies the intermediate space (56) located between the coil core (52) and the coil beaker (54).

12. Door opener according to one of the preceding claims,
**characterised in that**
the two parts (52a, 52b) of the coil beaker (52) abut directly on each other in the blocking position, preferably touch each other, and are separated from each other by a gap (57) in the release position, or
the two parts (52a, 52b) of the coil beaker (52) abut directly on each other in the release position, preferably touch each other, and are separated by a gap (57) in the blocking position.

13. Door opener according to claim 12,
**characterised in that**
the two parts (52a, 52b) of the coil beaker (52) have an intermediate space (56), and the coil (51) engages in the intermediate space (56) of the two parts (52a, 52b) of the coil beaker (52) both in the blocking position and in the release position.

14. Door opener according to one of the preceding claims,
**characterised in that**
the coil (51) has two coil parts (51a, 51b), and a part of the coil (51) is respectively connected to a part of the coil beaker (52) in each case.

15. Door opener according to claim 14,
**characterised in that**
the two coil parts (51a, 51b) are electrically connectable in series in order to operate the door opener (1) with a higher voltage, or are electrically connectable in parallel in order to operate the door opener (1) with a lower voltage.

16. Door opener according to one of the preceding claims,
**characterised in that**
the coil beaker (52) is formed to be closed on the base side and/or on the end face side.

17. Door opener according to one of the preceding claims,
**characterised in that**
the door opener (1) has a digital bus interface (16) having a switching device controllable by the bus interface (16), said switching device interacting with the two coil parts (51a, 51b), in order to switch the operating voltage of the door opener (1) between a higher operating voltage and a lower operating voltage in a remote controlled manner.

18. Door opener according to one of claims 14 to 17,
**characterised in that**
the door opener (1) has a control device (18), which switches the two coil parts (51a, 51b) for a preferably adjustable period of time from serial circuit to parallel circuit and then switches them back to serial switching again, in order to increase the holding force or detaching force of the door opener (1).

19. Door opener according to claim 18,
**characterised in that**
the control device (18) switches the two coil parts (51a, 51b) periodically between serial circuit and parallel circuit, in order to adjust or to increase the holding force or detaching force of the door opener.

## Revendications

1. Gâche avec un boîtier (11) destiné à être encastré dans un battant de porte mobile (93) ou un cadre de porte fixe (91) et avec un pêne de gâche (12) logé de manière mobile dans le boîtier (11), qui est commuté par un actionneur (5) entre une position de libération et une position de blocage, dans lequel l'actionneur (5) comprend une bobine électrique (51) avec un poussoir extensible (53) et le poussoir (53) actionne un organe de blocage intercalaire (3) afin de commuter le pêne de gâche (12) entre la position de libération et la position de blocage,
**caractérisée en ce que**
la bobine électrique (51) comprend un boîtier de bobine (54a, 54b) en deux parties entourant l'enroulement de bobine, avec une première partie (54a) entourant l'enroulement de bobine et une deuxième partie (54b) entourant l'enroulement de bobine, dans lequel les deux parties (54a, 54b) entourant l'enroulement de bobine du boîtier de bobine (54) sont logées de manière mobile l'une par rapport à l'autre et la première partie (54a) du boîtier de bobine entourant l'enroulement de bobine est reliée avec le poussoir (53) pouvant être coulissé par la bobine (51).

2. Gâche selon la revendication 1,
**caractérisée en ce que**
les deux parties (54a, 54b) du boîtier de bobine (54) sont disposées de manière concentrique.

3. Gâche selon la revendication 1 ou 2,
**caractérisée en ce que**
les deux parties (54a, 54b) du boîtier de bobine (54) présentent le même diamètre.

4. Gâche selon l'une des revendications 1 à 3,
**caractérisée en ce que**
une partie du boîtier de bobine (54) est fixée de manière stationnaire dans le boîtier de gâche (11) et la deuxième partie du boîtier de bobine (54) est logée dans le boîtier de gâche (11) de manière coulissante dans une direction axiale par rapport à la première partie ou
une partie du boîtier de bobine (54) est logée de manière flottante dans le boîtier de gâche (11) et la deuxième partie du boîtier de bobine (54) est logée de manière coulissante dans la direction axiale par rapport à la première partie.

5. Gâche selon l'une des revendications précédentes,
**caractérisée en ce que**
le poussoir (53) est disposé au centre du boîtier de bobine (54).

6. Gâche selon l'une des revendications précédentes,
**caractérisée en ce que**
le poussoir (53) est conçu comme un noyau de bobine (52) ou est relié avec le noyau de bobine (52) ou est relié avec une partie du noyau de bobine (52).

7. Gâche selon l'une des revendications précédentes,
**caractérisée en ce que**
le noyau de bobine (52) est conçu en deux parties et chacune de ces deux parties (52a, 52b) du noyau de bobine (52) est reliée avec une partie (54a, 54b) du boîtier de bobine (54).

8. Gâche selon l'une des revendications précédentes,
**caractérisée en ce que**
une partie du boîtier de bobine (54) est réalisée d'une seule pièce avec une partie du noyau de bobine (52).

9. Gâche selon la revendication 7 ou 8,
**caractérisée en ce que**
entre la première partie (54a) du boîtier de bobine (54) et la deuxième partie (54b) du boîtier de bobine (54), est disposé un ressort de rappel (551, 552) et/ou **en ce que**, entre la première partie (52a) du noyau de bobine (52) et la deuxième partie (52b) du noyau de bobine (52), est disposé un ressort de rappel (551, 552).

10. Gâche selon l'une des revendications précédentes,
**caractérisée en ce que**
une partie du noyau de bobine (52) comprend une extrémité de forme conique (52c) qui, dans la position de libération ou dans la position de blocage, s'emboîte dans un évidement conique (52d) de l'autre partie du noyau de bobine (52).

11. Gâche selon l'une des revendications précédentes,
**caractérisée en ce que**
la bobine (51) est disposée dans un espace intermédiaire (56) se trouvant entre le noyau de bobine (52) et le boîtier de bobine (54), de préférence **en ce que** la bobine (51) remplit l'espace intermédiaire (56) se trouvant entre le noyau de bobine (52) et le boîtier de bobine (54).

12. Gâche selon l'une des revendications précédentes,
**caractérisée en ce que**
les deux parties (52a, 52b) du boîtier de bobine (52) s'appuient directement l'une contre l'autre, de préférence se touchent l'une l'autre, dans la position de blocage et, dans la position de libération, sont séparées entre elles par un interstice (57) ou
**en ce que** les deux parties (52a, 52b) du boîtier de bobine (52) s'appuient directement l'une contre l'autre, de préférence se touchent l'une l'autre, dans la position de libération et, dans la position de blocage, sont séparées entre elles par un interstice (57).

13. Gâche selon la revendication 12,
**caractérisée en ce que**
les deux parties (52a, 52b) du boîtier de bobine (52) comprennent un espace intermédiaire (56) et la bobine (51) s'emboîte, aussi bien dans la position de blocage que dans la position de libération, dans l'espace intermédiaire (56) des deux parties (52a, 52b) du boîtier de bobine (52).

14. Gâche selon l'une des revendications précédentes,
**caractérisée en ce que**
la bobine (51) comprend deux parties de bobine (51a, 51b) et chaque partie de la bobine (51) est reliée avec une partie du boîtier de bobine (52).

15. Gâche selon la revendication 14,
**caractérisée en ce que**
les deux parties de bobine (51a, 51b) peuvent être branchées électriquement en série afin de faire fonctionner la gâche (1) à une tension plus élevée ou peuvent être branchées électriquement de manière parallèle afin de faire fonctionner la gâche (1) à une tension plus basse.

16. Gâche selon l'une des revendications précédentes,
**caractérisée en ce que**
le boîtier de bobine (52) est conçu de façon à être fermé côté fond et/ou côté frontal.

17. Gâche selon l'une des revendications précédentes,
**caractérisée en ce que**
la gâche (1) comprend une interface de bus numérique (16) avec un dispositif de commutation pouvant être contrôlé par l'intermédiaire de l'interface de bus (16), qui interagit avec des deux parties de bobine (51a, 51b), afin de commuter à distance la tension de fonctionnement de la gâche (1) entre une tension de fonctionnement plus élevée et une tension de fonctionnement plus basse.

18. Gâche selon l'une des revendications 14 à 17,
**caractérisée en ce que**
la gâche (1) comprend un dispositif de commande (18), qui commute les deux parties de bobines (51a, 51b) pour une période, de préférence réglable, d'un branchement en série à un branchement en parallèle puis à nouveau à un branchement en série, afin d'augmenter la force de maintien ou la force de relâchement de la gâche (1).

19. Gâche selon la revendication 18,
**caractérisée en ce que**
le dispositif de commande (18) commute les deux parties de bobine (51a, 51b) périodiquement entre un branchement en série et un branchement en parallèle afin de régler ou d'augmenter la force de maintien ou la force de relâchement de la gâche.
